# EUROPÄISCHE PATENTSCHRIFT

(11) **EP 0 259 719 B1**
(45) Veröffentlichungstag und Bekanntmachung des Hinweises auf die Patenterteilung: **27.03.1991**
(21) Anmeldenummer: 87112529.0
(22) Anmeldetag: 28.08.1987
(51) Int. Cl.: E01D 15/14, E01D 15/12

(54) **Verlegbare Brücke**
Portable bridge
Pont déplaçable

(30) Priorität: 02.09.1986 DE 3629842
(43) Veröffentlichungstag der Anmeldung: 16.03.1988
(73) Patentinhaber: Fried. Krupp Gesellschaft mit beschränkter Haftung, 45143 Essen (DE)
(72) Erfinder: Brandenbusch, Jürgen, D-4100 Duisburg 14 (DE); Wiedeck, Hans-Norbert, Dr.-Ing., D-4330 Mülheim/Ruhr (DE)

(56) Entgegenhaltungen:
- CH-A- 383 428
- DE-A- 1 927 286
- DE-A- 2 900 861
- DE-B- 1 133 418
- DE-B- 1 159 486
- GB-A- 2 133 067
- US-A- 3 499 179

## Beschreibung

Die Erfindung bezieht sich auf eine verlegbare Brücke, die an ihren beiden Enden mindestens ein nicht höhenverstellbares, im senkrechten Längsschnitt spitz zulaufendes Rampenende aufweist.

Mobile Brücken, die meist als Pionierbrücken verwendet werden, weisen in der Regel an ihren Enden Rampen auf, die durch entsprechende Anlenkungen in ihrer Höhe verstellbar sein können. Eine solche Höhenverstellung ist meist dann erforderlich, wenn diese Brücken als Schwimmbrücken auf Pontons auflagernd verwendet werden. Festbrücken, also solche Brücken, die nicht als Schwimmbrücken eingesetzt werden, benötigen hingegen in der Regel eine Höhenverstellung ihrer ebenfalls rampenartig ausgebildeten Enden nicht. Dies trifft insbesondere für kürzere Festbrücken zu. Solche Brücken weisen aber den Nachteil auf, als Pionierbrücken nicht für sämtliche Einsatzfälle geeignet zu sein. Bei diesen Einsatzfällen handelt es sich neben der Verwendung als Fest- und Schwimmbrücke auch - sofern die Brückenteile schwimmfähig sind - um den Einsatz als Fähre. In diesem Fall muß das Ende der Brücke, nämlich die Rampe, als Fahrzeugbug dienend angehoben werden, damit die so gebildete Fähre nicht überschwemmt wird.

Der Erfindung liegt die Aufgabe zugrunde, verlegbare Brücken der eingangs genannten Art für alle vorgenannten Einsatzfälle, d.h. universell einsetzbar zu machen.

Die Lösung der Aufgabe besteht in den Merkmalen des kennzeichnenden Teils des Anspruchs 1.

Die vorbekannten höhenverstellbaren Rampen für Schwimmbrücken und Fähren (vgl. DE-B- 11 59 486), die ebenfalls einen Anschlußteil und einen mit diesem gelenkig verbundenen Träger aufweisen, weisen im Bereich des Gelenks und auch im Anschlußbereich die normale Brückenhöhe auf, so daß der Anschluß keine besonderen Schwierigkeiten bereitet.

Die Erfindung bringt neben der vorteilhaften universellen Verwendbarkeit einer Festbrücke der gattungsbildenden Art den weiteren Vorteil, daß diese Festbrücke nicht nur als Schwimmbrücke und Fähre verwendbar ist, sondern auch beim Einsatz als Festbrücke verlängert werden kann.

Weitere Ausgestaltungen der Erfindung sind Gegenstand der Ansprüche 2 bis 7.

In der Zeichnung ist ein Ausführungsbeispiel der Erfindung schematisch dargestellt und nachfolgend näher erläutert. Es zeigen
- Fig. 1: eine an eine auf einem Ponton liegende Festbrücke angeschlossene Rampe in Ansicht,
- Fig. 2: die Rampe nach Fig. 1 in Draufsicht,
- Fig. 3: ein Anschlußteil in Ansicht,
- Fig. 4: einen Schnitt nach der Linie IV-IV in Fig. 3,
- Fig. 5: einen senkrechten Längsschnitt durch das Rampenende der Brücke und
- Fig. 6: einen Schnitt nach der Linie VI-VI in Fig. 5.

Wie aus Fig. 1 ersichtlich, ruht das Rampenende 1 einer nicht weiter dargestellten, als Festbrücke ausgebildeten verlegbaren Brücke auf einem in einem Fluß 2 schwimmenden Ponton 3 auf. Die Spitze 4 des Rampenendes 1 ist mit einem Anschlußteil 5 verbunden, das an der Oberseite ein Schwenkgelenk 6 aufweist, dessen Achse quer zur Brückenlängsrichtung verläuft, und an welchem ein Träger 7 angelenkt ist, der mit seinem anderen Ende auf dem Ufer 8 des Flusses 2 aufliegt. Der Träger 7 weist an seiner Unterseite Längsrippen 9 auf, die zwei vorspringende Doppelaugen 10 bilden, wobei an jedes Doppelauge das eine Ende eines Hydraulikzylinders 11 angelenkt ist, dessen anderes Ende mit einem gegenüberliegend an einem unteren Vorsprung 12 des Anschlußteils 5 befindlichen Doppelauge 13 gelenkig befestigt ist. Die beiden Hydraulikzylinder 11 sind über Leitungen 14 mit einem im Inneren eines Pontons 3 angeordneten Pumpenaggregat 15 zum Betätigen der Hydraulikzylinder verbunden. Die beiden dadurch bewirkten äußeren Schwenkstellungen des Trägers 7 sind in Fig. 1 ebenfalls angedeutet. Eine zwischen zwei Rippen 9 im Träger 7 angeordnete und mit den Hydraulikzylindern 11 in Verbindung stehende Speichervorrichtung 16 dient einer federnden Abstützung des Schwenkgelenks 6 bei Belastung. Die Speichervorrichtung bewirkt außerdem eine selbsttätige Rückstellung der Zylinder 11 in die Ausgangslage, nachdem die Brücke wieder entlastet ist.

Diese Rampe 7 sowie das Rampenende 1 bilden nur jeweils eine Spurbahn der verlegbaren Brücke. Die in Fig. 2 nicht gezeigte zweite Spurbahn befindet sich dementsprechend jenseits der Brückenlängsachse 17. Erforderlichenfalls kann an Stelle der beiden Rampen auch nur eine einzige entsprechend breitere Rampe vorgesehen sein oder die beiden Rampen z.B. durch Streben miteinander verbunden werden.

Das Anschlußteil wird durch zwei Winkelstücke 18 gebildet, die die in Fig. 4 gezeigte Breite aufweisen und über eine obere Fahrbahnplatte 19 miteinander verbunden sind. Die Winkelstücke 18 bilden jeweils einen Vorsprung 20, der in eine entsprechende Ausnehmung 21 der in Fig. 5 und 6 in größerem Maßstab gezeigten Spitze des Rampenendes 1 eingreift. Das andere Ende des Winkelstücks 18 weist an seiner Oberseite zwei zum Schwenkgelenk 6 gehörende Augen auf, während darunterliegend nach unten vorspringend die Augen 13 zur Anlenkung eines der Zylinder 11 angeordnet sind. Wie insbesondere in Fig. 4 erkennbar, ist im Vorsprung 20 eine Ausrückvorrichtung 21 gelagert, mit der durch Auf- und Abbewegen eines Stempels 22 zwei Bolzen 23 in Richtung ihrer gemeinsamen Achse seitlich aus- und eingerückt werden können. In der gezeigten ausgerückten Stellung ist eine mit Schrägnuten 24 versehene, senkrecht verlaufende Schürze 25 nach unten verschoben, wodurch in den Schrägnuten 24 verschiebbare, jeweils an einen der Bolzen 23 angeordnete Führungsstifte 26 nach außen geschoben sind. Den Führungsstiften 26 gegenüberliegende nicht gezeigte Führungsstifte greifen in horizontal verlaufende Nuten 27 ein, um ein Drehen der Bolzen 23 zu verhindern.

Beim Ausrücken greifen die Bolzen 23 in Bohrungen 28 ein, die in Fig. 5 und 6 erkennbar sind, und die in der Kopplungsstellung des Anschlußteils 5 den Bolzen 23 gegenüberliegen. In dieser Stellung liegt die Unterseite des Vorsprungs 20 auf einer Platte 29 auf, die den der Brücke zugewandten Teil der betreffenden Ausnehmung 21 unten abschließt. Die kammartig vorspringenden Spitzen 30, welche durch die Ausnehmungen 21 im Rampenende 1 gebildet werden, liegen in der Kopplungsstellung seitlich auf Druckstücken 31 auf, die seitlich vorspringend an den Winkelstücken 18 angeordnet sind. Die Druckstücke 31 werden lediglich bei Brückenbelastung beaufschlagt. Auf der Oberseite der Spitze 30 stützen sich Schultern 32 ab, die ebenso wie die Spurbahn 19 die Winkelstücke 18 miteinander verbinden. Das Einschieben der Anschlußstücke 5 wird dadurch erleichtert, daß jedes Winkelstück seitlich zwei gleichachsig gegenüberliegende Führungsbolzen 33 aufweist, die beim Einfädeln in gegenüberliegende Nuten 34 der Spitze 30 eingreifen. Das bei Belastung der Brücke im Bereich des Anschlußstücks 5 auftretende Biegemoment wird durch ein Kräftepaar aufgenommen, bei dem die Druckkraft über das Druckstück 31 und die Zugkraft über die Bolzen 23 übertragen wird.

## Patentansprüche

1. Verlegbare Brücke, die an ihren beiden Enden mindestens ein nicht höhenverstellbares, im senkrechten Längsschnitt spitz zulaufendes Rampenende (1) aufweist, **dadurch ge****kennzeichnet**, daß eine Rampe mit ihrem Anschlußteil (5) auf das Rampenende (1) aufsteck- und befestigbar ist und an dem Anschlußteil (5) ein mit einer Rampenspitze versehener Träger (7) höhenverstellbar und dabei in jeder Schwenkstellung feststellbar angelenkt ist, und daß nahe der Oberseite der Rampe ein Schwenkgelenk (6) und an der Unterseite der Rampe mindestens eine einerseits an dem Anschlußteil (5) und andererseits an dem Träger (7) angelenkte Längen-Verstelleinrichtung angeordnet ist.

2. Brücke nach Anspruch 1, dadurch gekennzeichnet, daß die Längen-Verstelleinrichtung als Hydraulikzylinder (11) ausgebildet ist.

3. Brücke nach Anspruch 2, dadurch gekennzeichnet, daß die Längen-Verstelleinrichtung mit einer selbsttätig rückstellenden, federnden Speichervorrichtung (16) versehen ist.

4. Brücke nach einem der Ansprüche 1 bis 3, dadurch gekennzeichnet, daß das Anschlußteil (5) mindestens einen in eine entsprechende Ausnehmung (21) des Rampenendes (1) eingreifenden Vorsprung (20) aufweist.

5. Brücke nach Anspruch 4, dadurch gekennzeichnet, daß beidseitig seitlich aus dem Vorsprung (20) ausrückbare Bolzen (23) in gegenüberliegende Bohrungen (28) in der Ausnehmung (21) zur Verriegelung eingreifbar angeordnet sind.

6. Brücke nach Anspruch 4 oder 5, dadurch gekennzeichnet, daß der der Brücke zugewandte innere Teil der Ausnehmung (21) an der Unterseite geschlossen ausgeführt und der äußere Teil der Ausnehmung seitlich je eine Führungsnut (34) aufweist, in die ein zugeordneter, am Anschlußteil (5) angeordneter Führungsbolzen (33) eingreift.

7. Brücke nach einem der Ansprüche 4 bis 6, dadurch gekennzeichnet, daß zumindest die Unterseite des Rampenendes (Spitze 30) an seitlichen Druckstücken (31) der Anschlußteile (5) abstützbar ist.

## Claims

1. A movable bridge having at both its ends at least one ramp end (1) which cannot be vertically adjusted and converges sharply in perpendicular longitudinal section, characterized in that a ramp can be placed via its connecting part (5) onto and attached to the ramp end (1) and a support (7) having a ramp tip is articulated to the connecting part (5) and can be vertically adjusted and fixed in every pivoted position, and a pivot (6) is disposed adjacent the top side of the ramp, at least one length-adjusting device articulated on the one hand to the connecting part (5) and on the other to the support (7) being disposed on the underside of the ramp.

2. A bridge according to claim 1, characterized in that the length-adjusting device takes the form of hydraulic cylinders (11).

3. A bridge according to claim 2, characterized in that the length-adjusting device has an automatically resetting resilient accumulator device (16).

4. A bridge according to one of claims 1 to 3, characterized in that the connecting part (5) has at least one projection (20) engaging in a matching recess (21) in the ramp end (1).

5. A bridge according to claim 4, characterized in that pins (23) which can be disengaged laterally from the projection (20) on both sides are disposed to engage in opposite bores (28) in the recess (21) for locking purposes.

6. A bridge according to claims 4 or 5, characterized in that the inner part of the recess (21) adjacent the bridge is constructed closed on the underside, and the outer part of the recess has on each side a guide groove (34) in which an associated guide pin (33) disposed on the connecting part (5) engages.

7. A bridge according to one of claims 4 to 6, characterized in that at least the underside of the ramp end (tip 30) can be borne on lateral thrust portions (31) of the connecting parts (5).

## Revendications

1. Pont déplaçable qui comporte, à ses deux extrémités, au moins une extrémité de rampe (1) non réglable en hauteur, se terminant par une pointe, vue en coupe longitudinale verticale, caractérisé en ce qu'une rampe peut être emboîtée et fixée, par sa partie de raccordement (5), sur l'extrémité de rampe (1) et en ce qu'un support (7), pourvu d'une pointe de rampe, s'articule de manière réglable en hauteur et pouvant être fixée dans chaque position de pivotement, sur la partie de raccordement (5) et en ce qu'à proximité de la face supérieure de la rampe, se trouve une articulation de pivotement (6) et sur la face inférieure de la rampe au moins un dispositif de réglage de longueur, s'articulant, d'une part, sur la partie de raccordement (5) et, d'autre part, sur le support (7).

2. Pont selon la revendication 1, caractérisé en ce que le dispositif de réglage de longueur est un vérin hydraulique (11).

3. Pont selon la revendication 2, caractérisé en ce que le dispositif de réglage de longueur est pourvu d'un dispositif d'accumulation à ressort (16) à rappel automatique.

4. Pont selon l'une des revendications 1 à 3, caractérisé en ce que la partie de raccordement (5) comporte au moins une partie saillante (20) s'engageant dans un évidement correspondant (21) de l'extrémité de rampe (1).

5. Pont selon la revendication 4, caractérisé en ce que des boulons (23) pouvant être dégagés latéralement de part et d'autre de la partie saillante (20), sont disposés de manière à s'engager dans des percages (28) opposés pratiqués dans l'évidement (21), en vue du verrouillage.

6. Pont selon la revendication 4 ou 5, caractérisé en ce que la partie intérieure de l'évidement (21), tournée vers le pont, est fermée sur sa face inférieure et en ce que la partie extérieure de l'évidement présente latéralement une rainure de guidage (34) dans laquelle s'engage un doigt de guidage (33) associé, disposé sur la partie de raccordement (5).

7. Pont selon l'une des revendications 4 à 6, caractérisé en ce que la face inférieure de l'extrémité de rampe (pointe 30) au moins peut prendre appui contre des pièces de pression latérales (31) des parties de raccordement (5).
